# EUROPÄISCHE PATENTSCHRIFT

(11) **EP 3 183 780 B1**
(45) Veröffentlichungstag und Bekanntmachung des Hinweises auf die Patenterteilung: **24.03.2021**
(21) Anmeldenummer: 15749726.4
(22) Anmeldetag: 13.08.2015
(51) Int. Cl.: H01R 13/627, H01R 13/639, H01R 13/53

(54) **HOCHSTROM-STECKER MIT BÜGELVERSCHLUSS**
HIGH-CURRENT PLUG WITH CLIP LOCK
CONNECTEUR À COURANT FORT, À FERMETURE DU TYPE BOUCHON À ÉTRIER

(30) Priorität: 21.08.2014 DE 202014006815 U
(43) Veröffentlichungstag der Anmeldung: 28.06.2017
(73) Patentinhaber: Rosenberger Hochfrequenztechnik GmbH & Co. KG, 84526 Fridolfing (DE)
(72) Erfinder: BLAKBORN, Willem, 83334 Inzell (DE); NEUREITER, Franz Josef, A-5120 Haigermoos (AT)
(74) Vertreter: Zeitler Volpert Kandlbinder Patentanwälte Partnerschaft mbB
(86) Internationale Anmeldenummer: PCT/EP2015/001676
(87) Internationale Veröffentlichungsnummer: WO 2016/026563

(56) Entgegenhaltungen:
- EP-A2- 1 137 111
- DE-A1- 3 709 098
- DE-B- 1 152 460
- DE-U- 1 855 747
- FR-A1- 2 619 473
- JP-A- H0 349 172
- US-A- 5 201 670
- US-A- 5 575 675
- US-A1- 2002 177 348

## Beschreibung

Die Erfindung betrifft ein Stecksystem mit einem Steckverbinder wie etwa einem Hochstromstecker und einem Gegensteckverbinder wie etwa einer Hochstrombuchse. Das Stecksystem weist eine Verschlusseinrichtung mit einer in einer Verschlussstellung einem Lösen des Steckverbinders von dem Gegensteckverbinder entgegenwirkenden Verschlusseinrichtung auf.

Mit anderen Worten wird durch die Verschlusseinrichtung verhindert, dass der mit dem Gegensteckverbinder verbundene Steckverbinder entgegen der Steckrichtung aus dem Gegensteckverbinder herausgezogen werden kann, wodurch ein unbeabsichtigtes Unterbrechen der Stromübertragung verhindert wird. In der Verschlussstellung ist ein Kontaktelement des Steckverbinders elektrisch leitend mit einem Gegenkontaktelement des Gegensteckverbinders verbunden, wobei hohe Ströme wie etwa 50 A oder mehr über die Verbindungsstelle geleitet werden können.

Oftmals ist zum Verkoppeln eines Hochstromsteckers mit einer Hochstrombuchse eine erhebliche Kraft erforderlich, mit der der Stecker in die Buchse hineingedrückt werden muss oder umgekehrt. Insbesondere wenn die Position der zu erstellenden Steckverbindung nur schwer erreichbar ist, kann eine solche Druckkraft nicht immer mit der Hand aufgebracht werden. Deshalb werden bekannte Stecksysteme regelmäßig mit mechanischen Kraftübertragungseinrichtungen zur Vereinfachung des Steckvorgangs ausgerüstet. So ist es beispielsweise bekannt, den Steckverbinder mittels einer oder mehrerer Schraube mit dem Gegensteckverbinder zu verbinden, wobei der Steckverbinder beim Verschrauben an den Gegensteckverbinder herangezogen wird. Die von dem Monteur in Umfangsrichtung auf die Schraube aufgebrachte Kraft wird also in eine zwischen dem Steckverbinder und dem Gegensteckverbinder wirkende Axialkraft übersetzt.

Ein solcher Schraubvorgang ist allerdings vergleichsweise mühsam und zeitaufwändig.

Die DE 18 55 747 U offenbart eine wasserdichte Kragensteckvorrichtung, wobei ein Teil der Steckvorrichtung, vorzugsweise der Stecker, mit zwei oder mehreren Kniehebelverschlüssen ausgerüstet ist, die in entsprechende Nocken des anderen Teiles, vorzugsweise der Steckdose oder Kupplung, eingreifen. An der Stirnfläche des Steckergehäuses ist ein Dichtrahmen aufgeklebt.

In Anbetracht der beschriebenen Probleme ist es die Aufgabe der vorliegenden Erfindung, ein einfach und schnell verkoppelbares Stecksystem aus Steckverbinder und Gegensteckverbinder bereitzustellen, das auch bei hohen aufzubringenden Steckkräften zuverlässig einsetzbar ist.

Diese Aufgabe wird erfindungsgemäß durch eine Weiterbildung der eingangs beschriebenen Stecksysteme mit den Merkmalen gemäß Anspruch 1 gelöst. Vorteilhafte Weiterbildungen der Erfindung sind in den abhängigen Ansprüchen beschrieben.

Das erfindungsgemäße Stecksystem zeichnet sich dadurch aus, dass die Verschlusseinrichtung ein verschwenkbar an dem Steckverbinder befestigtes Hebelteil und einen daran gelenkig angebrachten Sicherungsbügel zum Eingreifen in einen Eingriffsabschnitt des Gegensteckverbinders in der Verschlussstellung aufweist.

Da der Sicherungsbügel in der Verschlussstellung in den Eingriffsabschnitt des Gegensteckverbinders eingreift, ist ein Auseinanderziehen von Steckverbinder und Gegensteckverbinder entgegen der Einsteckrichtung in der Verschlussstellung nicht möglich. Vielmehr muss der Sicherungsbügel zum Freigeben einer Trennbewegung zunächst aus dem Eingriffsabschnitt herausgeführt werden. Dies kann mittels einer Schwenkbewegung des Hebelteils erfolgen, an dem der Sicherungsbügel gelenkig angebracht ist. Das Hebelteil ist verschwenkbar an einem Basisteil des Steckverbinders angeordnet, und der Sicherungsbügel ist wieder verschwenkbar gegenüber dem Hebelteil an diesem angeordnet.

Die Erfindung geht auf die Erkenntnis zurück, dass eine Kraftübersetzung mittels eines einfachen Hebels zum Verbinden vom Steckverbinder und Gegensteckverbinder besonders vorteilhaft ist. Anders als bei einer Kraftübersetzung mittels Schrauben ist nämlich kein zeitaufwändiger Schraubvorgang erforderlich, sondern ein einfacher und schnell durchführbarer Schwenkvorgang des Hebelteils. Durch Vorgabe der örtlichen Positionierung des Sicherungsbügels am Hebelteil und der Länge des Hebelteils kann die zum Verbinden von Steckverbinder und Gegensteckverbinder erforderliche Kraft angepasst werden. Dabei führt eine Verschwenkbewegung des Hebelteils weg von dem Gegensteckverbinder zu einem axialen Versatz des daran angebrachten Sicherungsbügels ebenfalls weg von dem Gegensteckverbinder (bzw. in Richtung auf das Basisteil des Steckverbinders), so dass der Gegensteckverbinder in Richtung auf den Steckverbinder gezogen wird, wenn der Sicherungsbügel in die Eingriffsstelle eingreift. Umgekehrt führt eine Verschwenkbewegung des Hebelteils in Richtung auf den Gegensteckverbinder zu einem axialen Versatz des vorderen Endes des Sicherungsbügels ebenfalls in Richtung auf den Gegensteckverbinder (bzw. weg von dem Basisteil des Steckverbinders), so dass der Sicherungsbügel bei einer passend geformten Eingriffsstelle aus der Eingriffsstelle herausgeführt werden kann oder die Steckverbindung sogar aktiv auseinanderdrücken kann, woraufhin der Steckverbinder von dem Gegensteckverbinder ohne größeren Kraftaufwand gelöst werden kann.

Mit anderen Worten kann der Sicherungsbügel zum Ziehen des Gegensteckverbinders in Richtung auf den Steckverbinder durch Verschwenkung des Hebelteils in die Verschlussstellung eingerichtet sein.

Zur Verbindung des Steckverbinders mit dem Gegensteckverbinder sind die folgenden Schritte durchzuführen: Zunächst wird das Hebelteil in Richtung auf den Gegensteckverbinder verschwenkt, so dass der Sicherungsbügel weit in Richtung auf den Gegensteckverbinder vorsteht. Damit ist der Sicherungsbügel beim Einführen des Steckverbinders in den Gegensteckverbinder bereits auf Höhe der Eingriffsstelle angeordnet, bevor der Steckverbinder seine endgültige axiale Position erreicht hat. Der Sicherungsbügel ist gelenkig an dem Hebelteil angebracht, so dass er durch Schwerkraftwirkung selbsttätig in den vorzugsweise eine Vertiefung außen am Gegensteckverbinder aufweisenden Eingriffsabschnitt eingreift. Anschließend wird das Hebelteil weg von dem Gegensteckverbinder verschwenkt, wobei der Sicherungsbügel dabei mit einer quer zur Einsteckrichtung verlaufenden Anlagefläche des Eingriffsabschnitts in Anlage kommt. Damit werden beim weiteren Verschwenken des Hebelteils der Steckverbinder und der Gegensteckverbinder aufeinander zu gezogen. Die endgültige axiale Relativposition von Steckverbinder und Gegensteckverbinder ist erreicht, wenn das Hebelteil vollständig umgeklappt ist und in dieser Lage vorzugsweise eng an dem Steckverbinder anliegt. Die Verschlussstellung ist erreicht.

Zwischen dem Steckverbinder und dem Gegensteckverbinder wirkt ein den Gegensteckverbinder von dem Steckverbinder wegdrängendes Vorspannteil, durch das der Sicherungsbügel in der Verschlussstellung an den Eingriffsabschnitt gedrückt werden kann.

Im Hinblick auf eine benutzerfreundliche Bedienbarkeit des Hebelteils hat es sich als zweckmäßig erwiesen, dass das Hebelteil an seinem freien Ende einen Betätigungsabschnitt aufweist, der in Form eines Griffs und/oder einer mit den Fingern ergreifbaren Querstrebe o. dgl. ausgebildet sein kann. Alternativ oder zusätzlich ist der Sicherungsbügel an dem Hebelteil an einer Gelenkstelle angebracht, die weiter von dem freien Ende des Hebelteils entfernt ist als von dem an dem Steckverbinder verschwenkbar befestigten Ende der Hebelteils. Durch die Positionierung der Gelenkstelle am Hebelteil wird das Kraftübersetzungsverhältnis eingestellt. Vorzugsweise beträgt der Abstand zwischen der Gelenkstelle und dem am Steckverbinder befestigten Ende des Hebelteils weniger als 35%, insbesondere weniger als 25% des Abstands zwischen der Gelenkstelle und dem freien Ende bzw. dem Betätigungsabschnitt des Hebelteils.

Eine einfache und zuverlässige Verbindung des Steckverbinders mit dem Gegensteckverbinder kann dadurch sichergestellt werden, dass der Sicherungsbügel in der Verschlussstellung einen von dem Gegensteckverbinder radial vorstehenden Vorsprung wie etwa eine Nase übergreift. Die Eingriffsstelle befindet sich aus Sicht des Steckverbinders in einer Vertiefung hinter dem Vorsprung.

Der Verbindungsvorgang kann weiter vereinfacht werden, indem der Vorsprung mit einer dem Steckverbinder zugewandten Führungsfläche wie etwa einer schräg nach außen verlaufenden Schrägfläche zum Führen des Sicherungsbügels zu dem Eingriffsabschnitt ausgestattet ist. Alternativ oder zusätzlich kann der Vorsprung eine quer zu der Führungsfläche, insbesondere etwa senkrecht zu der Einsteckrichtung verlaufende und von dem Steckverbinder abgewandte Anlagefläche aufweisen, die den Eingriffsabschnitt bildet.

An dem vorderen Ende des Sicherungsbügels kann eine quer zur Einsteckrichtung verlaufende Querstrebe angeordnet sein, die beim Einstecken des Steckverbinders in den Gegensteckverbinder in die hinter dem Vorsprung gebildete Vertiefung fällt und beim Festziehen des Hebelteils in die Verschlussstellung gegen die Anlagefläche des Vorsprungs gedrückt wird. Alternativ kann an dem vorderen Ende des Sicherungsbügels ein zumindest abschnittsweise komplementär zu der Eingriffsstelle gebildeter Eingriffsvorsprung o. dgl. gebildet sein.

Gemäß einem besonders wichtigen Gesichtspunkt der Erfindung weist der Gegensteckverbinder eine dem Eingriffsabschnitt gegenüberliegende Abstoßfläche auf, die zum Wegdrücken des Steckverbinders von dem Gegensteckverbinder durch eine Verschwenkung des Hebelteils von der Verschlussstellung in eine Öffnungsstellung eingerichtet ist. Der Abstand zwischen der Abstoßfläche und der dieser gegenüberliegenden Anlagefläche des Vorsprungs beträgt vorzugsweise mehr als 2 mm und weniger als 2 cm. Wenn das Hebelteil ausgehend von der Verschlussstellung in Richtung auf den Gegensteckverbinder verschwenkt wird, kommt das vordere Ende des Sicherungsbügels in Anlage an die Abstoßfläche, so dass eine weitere Verschwenkung des Hebelteils zu einer abstoßend wirkenden Kraft zwischen dem Steckverbinder und dem Gegensteckverbinder führt. Wenn das Hebelteil vollständig in Richtung auf den Gegensteckverbinder umgeschwenkt ist und sich in der Öffnungsstellung befindet, kann der Steckverbinder mühelos von dem Gegensteckverbinder abgezogen werden. Der zwischen der Verschlussstellung und der Öffnungsstellung des Hebelteils liegende Verschwenkwinkel beträgt vorzugsweise mehr als 90° und weniger als 180°, insbesondere zwischen 120° bis 150°.

Im Hinblick auf eine weiter verbesserte Benutzerfreundlichkeit hat es sich als vorteilhaft erwiesen, dass der Steckverbinder ein eine Verschwenkung des Sicherungsbügels radial nach außen begrenzendes Sicherungselement aufweist. Das Sicherungselement kann in Form einer etwa in axialer Richtung verlaufenden und den Sicherungsbügel zumindest abschnittsweise überdeckenden Abdeckung gebildet sein. Durch das Sicherungselement wird sichergestellt, dass sich der Sicherungsbügel stets im Wesentlichen in axialer Richtung erstreckt und dem Gegensteckverbinder zugewandt ist. Insbesondere verhindert das Sicherungselement ein vollständiges "Umklappen" des Sicherungsbügels sowie ein unkontrolliertes "Abspringen" des Sicherungsbügels von der Anlagefläche und/oder von der Abstoßfläche unter Zug- und/oder Druckwirkung. Vorzugsweise erlaubt das Sicherungselement eine Verschwenkung des Sicherungsbügels um das Hebelteil von maximal 30° oder weniger, insbesondere maximal 15° oder weniger. Als besonders vorteilhaft hat es sich herausgestellt, dass bei einer Verschwenkung des Hebelteils das Sicherungselement zumindest abschnittsweise mit einem Abstützbereich des Sicherungshebels in Kontakt kommt, da auf diese Weise die Bewegung des Sicherungsbügels stabiler geführt werden kann.

Die Wirksamkeit des Bügelverschlusses ist dadurch weiter verbessert, dass ein in der Verschlussstellung zwischen dem Steckverbinder und dem Gegensteckverbinder wirkendes, in axialer Richtung nachgiebiges Vorspannteil vorgesehen ist, das als Dichtungsteil, insbesondere als elastische Axialdichtung ausgestaltet sein kann. Das Vorspannteil drängt den Gegensteckverbinder in der Verschlussstellung weg von dem Steckverbinder und drückt damit den Sicherungsbügel an die Anlagefläche des Eingriffsabschnitts. Dadurch wird die Verschlusseinrichtung in einer stabilen Position gehalten, wenn sich das Hebelteil in der Verschlussstellung befindet. Das Vorspannteil wird bei einer Verstellung der Verschlusseinrichtung in die Verschlussstellung in axialer Richtung elastisch zusammengepresst und unterstützt den Lösevorgang beim Verstellen des Hebelteils in die Öffnungsstellung.

Das elastische und zusammenpressbare axiale Dichtungsteil ist besonders wichtig, wenn die Steckverbinder Vibrationen ausgesetzt ist, da diese im Sinne einer Vibrationsdämpfung von dem Dichtungsteil aufgenommen werden können, so dass eine Beschädigung des Steckverbinders und/oder des Gegensteckverbinders verhindert werden kann.

Bei einer besonders bevorzugten Ausführungsform der Erfindung ist das Dichtungsteil ein im Querschnitt im Wesentlichen L-förmiger Dichtungsring. Ein axial zwischen dem Steckverbinder und dem Gegensteckverbinder wirkender Abschnitt des L-förmigen Dichtungsrings bildet das oben beschriebene Vorspannelement und durch einen radial zwischen dem Steckverbinder und dem Gegensteckverbinder wirkenden Abschnitt des Dichtungsrings wird eine Flüssigkeitsabdichtung bereitgestellt. Der L-förmige Dichtungsring kann in einer umlaufenden Vertiefung an der Steckseite des Steckverbinders aufgenommen sein, wobei der Dichtungsring in der Verschlussstellung mit einer vorstehenden Ringfläche des Gegensteckverbinders dichtend zusammenwirkt, an der der Dichtungsring axial anliegt.

Ein unbeabsichtigtes Öffnen der Verschlusseinrichtung wird durch eine Sicherungseinrichtung verhindert, die von einer Freigabestellung, in der sie eine Verschwenkbewegung des Hebelteils freigibt, in eine Sicherungsstellung, in der sie eine Verschwenkbewegung des Hebelteils ausgehend von der Verschlussstellung sperrt, und umgekehrt verstellbar ist. Mithilfe der Sicherungseinrichtung kann die Verschlusseinrichtung in der Verschlussstellung verriegelt werden.

Die Sicherungseinrichtung weist einen in axialer Richtung verschieblich angeordneten Sperrriegel auf, der in der Verschlussstellung in einen Schwenkweg des Hebelteils eingreift und damit eine Bewegung des Hebelteils von der Verschlussstellung in die Öffnungsstellung verhindert.

Im Hinblick auf eine besonders zuverlässige Sicherungswirkung der Sicherungseinrichtung hat es sich als zweckmäßig erwiesen, dass der Sperrriegel in der Verschlussstellung durch eine Führungsfläche des Gegensteckverbinders, insbesondere durch die Schrägfläche des Vorsprungs in die Sicherungsstellung gedrängt wird, da er unter Schwerkraftwirkung davon abgleitet. Damit wirkt die Führungsfläche des Gegensteckverbinders einerseits zum Führen des vorderen Endes des Sicherungsbügels zu dem Eingriffsabschnitt und andererseits zum automatischen Verstellen des Sperrriegels in die Sicherungsstellung. Vor einem Lösen der Steckverbindung muss also zunächst der Sperrriegel in Richtung auf den Gegensteckverbinder verstellt werden, um den Schwenkweg des Hebelteils freizugeben.

Ein Steckverbinder eines erfindungsgemäßen Stecksystems wie etwa ein Hochstromstecker zeichnet sich durch ein verschwenkbar daran angebrachtes Hebelteil und einen daran wiederum gelenkig angebrachten Sicherungsbügel zum Eingreifen in einen Eingriffsabschnitt eines Gegensteckverbinders in einer Verschlussstellung aus. Ferner kann der Steckverbinder die oben beschriebenen Merkmale einzeln oder in Kombination aufweisen.

Ein Gegensteckverbinder eines erfindungsgemäßen Stecksystems wie etwa eine Hochstrombuchse zeichnet sich insbesondere durch einen Eingriffsabschnitt aus, in den der Sicherungsbügel eines Steckverbinders eingreifen kann. Der Eingriffsabschnitt ist vorzugsweise durch eine hinter einem Vorsprung gebildete Vertiefung bzw. Anlagefläche gebildet. Ferner kann der Gegensteckverbinder die oben beschriebenen Merkmale einzeln oder in Kombination aufweisen.

In der nun folgenden Beschreibung wird die Erfindung unter Bezugnahme auf die beigefügten Zeichnungen erläutert, die auch erfindungswesentliche, aber in der Beschreibung nicht explizit erläuterte Einzelheiten des erfindungsgemäßen Stecksystems zeigen. In den Zeichnungen zeigt:
- Fig. 1: eine schematische Seitenansicht eines erfindungsgemäßen Stecksystems in der Verschlussstellung I,
- Fig. 2: eine Schnittansicht des erfindungsgemäßen Stecksystems in der Verschlussstellung I,
- Figuren 3 bis 7: verschiedene Relativstellungen, die das in Fig. 2 dargestellte Stecksystem beim Herausziehen des Steckverbinders aus dem Gegensteckverbinder einnimmt, jeweils in einer Schnittansicht, und
- Fig. 8: eine Schnittansicht des in Fig. 2 dargestellten Stecksystems in einer Öffnungsstellung II, in der der Steckverbinder vollständig von dem Gegensteckverbinder gelöst ist.

In Figur 1 ist eine Seitenansicht eines erfindungsgemäßen Stecksystems 100, bestehend aus einem Steckverbinder 10 und einem Gegensteckverbinder 50, dargestellt. Der Steckverbinder 10 ist ein Hochstromstecker, der zur Übertragung von Stromstärken von mehr als 50 A eingerichtet ist, und die Gegensteckverbinder 50 ist eine Hochstrombuchse.

Das Stecksystem ist in einer Verschlussstellung I dargestellt, in der der Steckverbinder 10 in einer Einsteckrichtung R vollständig in den Gegensteckverbinder eingesteckt ist, so dass die Innenkontakte des Hochstromsteckers die Innenkontakte der Hochstrombuchse elektrisch kontaktieren. In dieser Verschlussstellung I, die in Fig. 2 im Schnitt dargestellt ist, greift ein vorderes Ende eines Sicherungsbügels 24 des Steckverbinders 10 in einen Eingriffsabschnitt 26 des Gegensteckverbinders 50 ein. Dabei liegt ein vordere Ende des Sicherungsbügels 24 an einer Anlagefläche 56 eines Vorsprungs 52 an, die von dem Steckverbinder 10 abgewandt ist, so dass der Steckverbinder nicht entgegen der Einsteckrichtung R von dem Gegensteckverbinder abgezogen werden kann. Der in den Eingriffsabschnitt 26 eingreifende Sicherungsbügel 24 bildet also eine einem Abziehen des Steckverbinders von dem Gegensteckverbinder entgegenwirkende Verschlusseinrichtung 20.

Die Verschlusseinrichtung 20 ist ferner zum Ziehen des Steckverbinders 10 in Richtung auf den Gegensteckverbinder 50 zur Erleichterung des Steckvorgangs eingerichtet. Dazu weist die Verschlusseinrichtung 20 ein verschwenkbar an dem Steckverbinder 10 angebrachtes Hebelteil 22 mit einer Gelenkstelle 23 auf, wobei der Sicherungsbügel 24 an der Gelenkstelle 23 verschwenkbar mit dem Hebelteil verbunden ist (siehe insbes. auch Fig. 8). Die Schwenkachse des Hebelteils 22 um das Basisteil des Steckverbinders 10 verläuft parallel zu der Schwenkachse des Sicherungsbügels um das Hebelteil 22, wobei der Abstand zwischen den beiden Schwenkachsen kleiner ist als der Abstand zwischen der Gelenkstelle 23 und dem freien Ende 25 des Hebelteils 22. Die Gelenkstelle 23 kann in Abhängigkeit des gewünschten Kraftübersetzungsverhältnisses auch an einer anderen Stelle des Hebelteils angeordnet sein, bspw. noch näher an dem an dem Steckverbinder 10 befestigten Ende 21, um die zum Verschwenken des Hebelteils 22 erforderliche Kraft weiter zu verringern.

Der von dem Sicherungsbügel 24 in der Verschlussstellung I übergriffene Vorsprung 52 weist zum einen die Anlagefläche 56 und zum anderen eine dem Steckverbinder 10 zugewandte Führungsfläche in Form einer Schrägfläche 54 auf, durch die der Sicherungsbügel 24 beim Verbindungsvorgang zu dem Eingriffsabschnitt 26 geführt wird.

Ferner weist der Steckverbinder 10 eine Sicherungseinrichtung 70 mit einem in axialer Richtung verschieblich gelagerten Sperrriegel 72 auf, der von der in Fig. 3 dargestellten Freigabestellung III in die in Fig. 2 dargestellte Sicherungsstellung IV und umgekehrt verstellbar ist. Wie besonders deutlich in Fig. 2 dargestellt ist, greift der Sperrriegel 72 in der Sicherungsstellung IV in einer Schwenkweg des Hebelteils 22 ein, so dass das Hebelteil 22 nicht von der dargestellten Verschlussstellung I in die Öffnungsstellung II im Gegenuhrzeigersinn verschwenkbar ist. Dadurch wird sichergestellt, dass sich die Steckverbindung nicht versehentlich lösen kann. In Fig. 3 ist gezeigt, dass das in Einsteckrichtung R vordere Ende des Sperrriegels 72 in der Freigabestellung III an der Schrägfläche 54 des Vorsprungs 52 anliegt und dadurch in Richtung auf die in Fig. 2 dargestellte Sicherungsstellung IV abgleitet. Dies führt zu einer sich automatisch verriegelnden Sicherungsvorrichtung 70. Der Sperrriegel 72 muss aktiv von dem Monteur in Richtung auf den Gegensteckverbinder 50 verschoben werden, bevor eine Verschwenkung des Hebelteils 22 möglich ist.

Erfindungsgemäß besonders wichtig ist das in einer umlaufenden Vertiefung an der Steckseite des Steckverbinders 10 aufgenommene Vorspannteil 60, das bei der gezeigten Ausführungsform als im Schnitt L-förmige elastische Ringdichtung ausgeführt ist. Diese Ringdichtung weist einen in der Verschlussstellung I zwischen einer vorstehenden Ringfläche 64 des Gegensteckverbinders 50 und dem Vertiefungsboden des Steckverbinders 10 wirkenden axialen Dichtungsabschnitt auf, der beim Einsteckvorgang des Steckverbinders 10 zusammenpressbar ist, so dass der Sicherungsbügel 24 in der Verschlussstellung I gegen die Anlagefläche 56 gedrückt wird und nicht nach oben aus dem Eingriffsabschnitt 26 heraus verschwenkbar ist. Das Dichtungsteil 60 sorgt ferner für eine besonders gute Vibrationsdämpfung. Ein radial zwischen dem Steckverbinder und dem Gegensteckverbinder wirkender Abschnitt des Dichtungsrings dichtet die Steckverbindung flüssigkeitsdicht ab.

Der Anlagefläche 56 liegt eine etwa senkrecht zur Einsteckrichtung R verlaufende Abstoßfläche 58 gegenüber, die dem Steckverbinder 10 zugewandt ist und die von dem Sicherungsbügel 24 kontaktierbar ist, so dass der Steckverbinder 10 aus dem Gegensteckverbinder 50 durch eine Verschwenkung des Hebelteils 22 herausgedrückt werden kann (siehe insbes. Fig. 5 bis Fig. 7).

Durch ein den Sicherungsbügel 24 abschnittsweise überdeckendes Sicherungselement 32, das als im Wesentlichen ebene Deckfläche mit geringem radialen Abschnitt zum Scheitel des Vorsprungs 52 ausgebildet ist, wird ein "Umklappen" des Sicherungsbügels verhindert und gleichzeitig sichergestellt, dass der Sicherungsbügel 24 zu jedem Zeitpunkt in Richtung auf den Gegensteckverbinder 50 vorsteht und damit "eingreifbereit" ist.

Im Folgenden soll beispielhaft ein Vorgang zum Lösen des verbundenen Stecksystems 100 beschrieben werden. Der Vorgang zum Verbinden läuft im Wesentlichen umgekehrt ab:
Ausgehend von der in Fig. 2 dargestellten Verschlussstellung I wird zunächst der Sperrriegel 72 in Richtung auf den Gegensteckverbinder 50 in die Freigabestellung III verschoben, so dass er nicht mehr in den Schwenkweg des Hebelteils 22 eingreift. (siehe Fig. 3).

Ausgehend von der in Fig. 3 dargestellten Freigabestellung III wird das Hebelteil an seinem freien Ende 25, das einen Handgriff aufweisen kann, angehoben. Der erste Abschnitt der Verschwenkbewegung des Hebelteils 22 wird durch den sich entspannenden Dichtungsring 60 unterstützt (siehe Fig. 4).

Ausgehend von der in Fig. 4 dargestellten Stellung wird das Hebelteil 22 weiter im Gegenuhrzeigersinn in Richtung auf den Gegensteckverbinder 50 verschwenkt, wobei sich der Sicherungsbügel 24 von der Anlagefläche 56 löst und sich in Richtung auf die Abstoßfläche 58 bewegt, bis er an dieser anliegt (siehe Fig. 5).

Zur weiteren Verschwenkung des Hebelteils 22 muss der Monteur eine Hebelkraft aufbringen, um den Steckverbinder 10 von dem Gegensteckverbinder 50 entgegen der Einsteckrichtung R wegzudrücken (siehe Fig. 6).

Das Hebelteil 22 wird so weit wie möglich im Gegenuhrzeigersinn verschwenkt (siehe Fig. 7).

Der Steckverbinder 10 kann nun von dem Gegensteckverbinder 50 abgezogen werden (siehe Fig. 8).

### Bezugszeichenliste

- 10: Steckverbinder
- 20: Verschlusseinrichtung
- 21: an dem Steckverbinder befestigtes Ende des Hebelteils
- 22: Hebelteil
- 23: Gelenkstelle
- 24: Sicherungsbügel
- 25: freies Ende des Hebelteils
- 26: Eingriffsabschnitt
- 27: Abstützbereich
- 32: Sicherungselement
- 50: Gegensteckverbinder
- 52: Vorsprung
- 54: Schrägfläche
- 56: Anlagefläche
- 58: Abstoßfläche
- 60: Dichtungsteil
- 62: Vertiefung
- 64: Ringfläche
- 70: Sicherungseinrichtung
- 72: Sperrriegel
- 100: Stecksystem
- R: Einsteckrichtung
- I: Verschlussstellung
- II: Öffnungsstellung
- III: Freigabestellung
- IV: Sicherungsstellung

## Patentansprüche

1. Stecksystem (100) mit einem zur Übertragung von Stromstärken von 50 A oder mehr eingerichteten Steckverbinder (10) und einem Gegensteckverbinder (50) zum Verkoppeln mit dem Steckverbinder,
mit einer in einer Verschlussstellung (I) einem Abziehen des Steckverbinders von dem Gegensteckverbinder entgegenwirkenden Verschlusseinrichtung (20),
wobei die Verschlusseinrichtung (20) ein verschwenkbar an dem Steckverbinder (10) befestigtes Hebelteil (22) und einen daran gelenkig angebrachten Sicherungsbügel (24) zum Eingreifen in einen Eingriffsabschnitt (26) des Gegensteckverbinders (50) in der Verschlussstellung (I) aufweist, und mit einem in der Verschlussstellung (I) zwischen dem Steckverbinder (10) und dem Gegensteckverbinder (50) wirkenden, in axialer Richtung nachgiebigen Vorspannteil (60), das bei einer Verstellung der Verschlusseinrichtung (20) in die Verschlussstellung (I) in axialer Richtung zusammenpressbar ist,
**gekennzeichnet durch** eine von einer Freigabestellung (III), in der sie eine Verschwenkbewegung des Hebelteils (22) freigibt, in eine Sicherungsstellung (IV), in der sie eine Verschwenkbewegung des Hebelteils (22) ausgehend von der Verschlussstellung (I) sperrt, und umgekehrt verstellbare Sicherungseinrichtung (70), wobei die Sicherungseinrichtung (70) einen in axialer Richtung verschieblich angeordneten Sperrriegel (72) aufweist, der in der Verschlussstellung (IV) in einen Schwenkweg des Hebelteils (22) eingreift.

2. Stecksystem nach Anspruch 1, **dadurch gekennzeichnet, dass** der Sicherungsbügel (24) zum Ziehen des Gegensteckverbinders (50) in Richtung auf den Steckverbinder (10) durch Verschwenkung des Hebelteils (22) in die Verschlussstellung (I) eingerichtet ist.

3. Stecksystem nach Anspruch 1 oder 2, **dadurch gekennzeichnet, dass** das Hebelteil (22) an seinem freien Ende (25) einen Betätigungsabschnitt aufweist und dass der Sicherungsbügel (24) an dem Hebelteil (22) an einer Gelenkstelle (23) angebracht ist, die weiter von dem freien Ende (25) des Hebelteils (22) entfernt ist als von dem an dem Steckverbinder (10) verschwenkbar befestigten Ende (21) des Hebelteils (22).

4. Stecksystem nach mindestens einem der vorhergehenden Ansprüche, **dadurch gekennzeichnet, dass** der Sicherungsbügel (24) in der Verschlussstellung (I) einen von dem Gegensteckverbinder (50) radial vorstehenden Vorsprung (52) wie etwa eine Nase übergreift.

5. Stecksystem nach Anspruch 4, **dadurch gekennzeichnet, dass** der Vorsprung (52) eine dem Steckverbinder zugewandte Führungsfläche wie etwa eine schräg nach außen verlaufende Schrägfläche (54) zum Führen des vorderen Endes des Sicherungsbügels (24) zu dem Eingriffsabschnitt (26) und/oder eine quer zu der Führungsfläche, insbesondere etwa senkrecht zu der Einsteckrichtung (R) verlaufende und von dem Steckverbinder abgewandte Anlagefläche (56) aufweist.

6. Stecksystem nach einem der vorhergehenden Ansprüche, **dadurch gekennzeichnet, dass** der Gegensteckverbinder (50) eine dem Eingriffsabschnitt (26) gegenüberliegende Abstoßfläche (58) aufweist, die zum Wegdrücken des Steckverbinders (10) von dem Gegensteckverbinder (50) durch eine Verschwenkung des Hebelteils (22) von der Verschlussstellung (I) in eine Öffnungsstellung (II) eingerichtet ist.

7. Stecksystem nach mindestens einem der vorhergehenden Ansprüche, **dadurch gekennzeichnet, dass** der Steckverbinder (10) ein eine Verschwenkung des Sicherungsbügels (24) radial nach außen begrenzendes Sicherungselement (32) aufweist, mit dem ein Abstützbereich (27) des Sicherungsbügels (24) bei einer Verschwenkung des Hebelteils (22) vorzugsweise in Kontakt kommt.

8. Stecksystem nach mindestens einem der vorhergehenden Ansprüche, **dadurch gekennzeichnet, dass** das nachgiebige Vorspannteil ein Dichtungsteil (60) wie etwa eine elastische Axialdichtung ist.

9. Stecksystem nach einem der vorhergehenden Ansprüche, **dadurch gekennzeichnet, dass** das Dichtungsteil (60) ein im Querschnitt bevorzugt im Wesentlichen L-förmiger Dichtungsring ist, der in einer umlaufenden Vertiefung (62) an der Steckseite des Steckverbinders (10) aufgenommen ist, wobei der Dichtungsring in der Verschlussstellung (I) mit einer vorstehenden Ringfläche (64) des Gegensteckverbinders (50) dichtend zusammenwirkt.

10. Stecksystem nach einem der vorhergehenden Ansprüche, **dadurch gekennzeichnet, dass** der Sperrriegel (72) in der Verschlussstellung (I) durch eine Führungsfläche (54) des Gegensteckverbinders (50), insbesondere durch die Schrägfläche des Vorsprungs (52), in die Sicherungsstellung (IV) gedrängt wird.

11. Stecksystem nach einem der Ansprüche 1 bis 10, **dadurch gekennzeichnet, dass** der Steckverbinder ein Hochstromstecker ist und der Gegensteckverbinder eine Hochstrombuchse ist.

## Claims

1. Plug system (100) comprising a plug connector (10) designed to transmit currents of 50 A or more and a mating plug connector (50) for coupling to the plug connector, comprising a closure device (20) which, in a closed position (I), prevents the plug connector from being pulled off the mating plug connector, the closure device (20) having a lever part (22) pivotably fastened to the plug connector (10) and a securing clip (24) hingedly attached thereto for engaging in an engagement portion (26) of the mating plug connector (50) in the closed position (I), and comprising a pretensioning part (60) which acts in the closed position (I) between the plug connector (10) and the mating plug connector (50), is yielding in the axial direction, and can be compressed in the axial direction when the closure device (20) moves into the closed position (I), **characterized by** a securing device (70) which can be moved from a release position (III), in which it allows a pivoting movement of the lever part (22), into a securing position (IV), in which it blocks a pivoting movement of the lever part (22) starting from the closed position (I), and vice versa, the securing device (70) having a locking bolt (72) which is arranged so as to be movable in the axial direction and which engages in a pivot path of the lever part (22) in the closed position (IV).

2. Plug system according to claim 1, **characterized in that** the securing clip (24) is designed to pull the mating plug connector (50) in the direction of the plug connector (10) by pivoting the lever part (22) into the closed position (I).

3. Plug system according to either claim 1 or claim 2, **characterized in that** the lever part (22) has an actuation portion on its free end (25) and **in that** the securing clip (24) is attached to the lever part (22) at a hinge point (23) which is further away from the free end (25) of the lever part (22) than from the end (21) of the lever part (22) that is pivotably fastened to the plug connector (10).

4. Plug system according to at least one of the preceding claims, **characterized in that,** in the closed position (I), the securing clip (24) extends over a projection (52), such as a nose, protruding radially from the mating plug connector (50).

5. Plug system according to claim 4, **characterized in that** the projection (52) has a guide surface facing the plug connector, such as an inclined surface (54) that extends obliquely outward, for guiding the front end of the securing clip (24) to the engagement portion (26), and/or has a contact surface (56) extending transversely to the guide surface, in particular approximately perpendicularly to the insertion direction (R), and facing away from the plug connector.

6. Plug system according to any of the preceding claims, **characterized in that** the mating plug connector (50) has an ejection surface (58) opposite the engagement portion (26), which ejection surface is designed to push the plug connector (10) away from the mating plug connector (50) by pivoting the lever part (22) from the closed position (I) into an open position (II).

7. Plug system according to at least one of the preceding claims, **characterized in that** the plug connector (10) has a securing element (32) which limits radially outward pivoting of the securing clip (24) and with which a support region (27) of the securing clip (24) preferably comes into contact when the lever part (22) is pivoted.

8. Plug system according to at least one of the preceding claims, **characterized in that** the yielding pretensioning part is a sealing part (60) such as a resilient axial seal.

9. Plug system according to any of the preceding claims, **characterized in that** the sealing part (60) is a sealing ring which preferably has a substantially L-shaped cross section and which is accommodated in a circumferential recess (62) on the plug side of the plug connector (10), and the sealing ring, in the closed position (I), interacting with a protruding annular surface (64) of the mating plug connector (50) in a sealing manner.

10. Plug system according to any of the preceding claims, **characterized in that,** in the closed position (I), the locking bolt (72) is forced into the securing position (IV) by a guide surface (54) of the mating plug connector (50), in particular by the inclined surface of the projection (52).

11. Plug system according to any of claims 1 to 10, **characterized in that** the plug connector is a high-current plug and the mating plug connector is a high-current socket.

## Revendications

1. Système enfichable (100) comprenant un connecteur enfichable (10) conçu pour transmettre des courants de 50 A ou plus et un connecteur enfichable complémentaire (50) destiné à être accouplé au connecteur enfichable, comprenant un dispositif de fermeture (20) qui, dans une position de fermeture (I), s'oppose au retrait du connecteur enfichable du connecteur enfichable complémentaire,
le dispositif de fermeture (20) présentant une partie levier (22) fixée de manière pivotante sur le connecteur enfichable (10) et un étrier d'arrêt (24) monté sur celui-ci de manière articulée et destiné à s'engager dans une section d'engagement (26) du connecteur enfichable complémentaire (50) dans la position de fermeture (I), et
comprenant une partie de précontrainte (60) agissant entre le connecteur enfichable (10) et le connecteur enfichable complémentaire (50) dans la position de fermeture (I), qui est flexible dans la direction axiale et peut être comprimée dans la direction axiale lorsque le dispositif de fermeture (20) est déplacé dans la position de fermeture (I),
**caractérisé par** un dispositif d'arrêt (70) pouvant être déplacé d'une position de libération (III), dans laquelle il libère un mouvement de pivotement de la partie levier (22), dans une position d'arrêt (IV) dans laquelle il bloque un mouvement de pivotement de la partie levier (22) à partir de la position de fermeture (I), et inversement, le dispositif d'arrêt (70) présentant un verrou de blocage (72) disposé de manière à pouvoir coulisser dans la direction axiale, qui, dans la position de fermeture (IV), s'engage dans un trajet de pivotement de la partie levier (22).

2. Système enfichable selon la revendication 1, **caractérisé en ce que** l'étrier d'arrêt (24) est conçu pour tirer le connecteur enfichable complémentaire (50) en direction du connecteur enfichable (10) par pivotement de la partie levier (22) dans la position de fermeture (I).

3. Système enfichable selon la revendication 1 ou 2, **caractérisé en ce que** la partie levier (22) présente à son extrémité libre (25) une section d'actionnement, et que l'étrier d'arrêt (24) est monté sur la partie levier (22) à un point d'articulation (23) qui est plus éloigné de l'extrémité libre (25) de la partie levier (22) que de l'extrémité (21) de la partie levier (22) qui est fixée de manière pivotante au connecteur enfichable (10).

4. Système enfichable selon au moins l'une des revendications précédentes, **caractérisé en ce que**, dans la position de fermeture (I), l'étrier d'arrêt (24) s'engage sur une saillie (52) telle qu'un ergot faisant saillie radialement du connecteur enfichable complémentaire (50).

5. Système enfichable selon la revendication 4, **caractérisé en ce que** la saillie (52) présente une surface de guidage tournée vers le connecteur enfichable, telle qu'une surface inclinée (54) s'étendant obliquement vers l'extérieur, destinée à guider l'extrémité avant de l'étrier d'arrêt (24) vers la section d'engagement (26), et/ou une surface d'application (56) s'étendant transversalement à la surface de guidage, en particulier approximativement perpendiculairement à la direction d'enfichage (R) et tournée à l'opposé du connecteur enfichable.

6. Système enfichable selon l'une des revendications précédentes, **caractérisé en ce que** le connecteur enfichable complémentaire (50) présente une surface de poussée (58) qui fait face à la section d'engagement (26) et qui est conçue pour repousser le connecteur enfichable (10) du connecteur enfichable complémentaire (50) par un pivotement de la partie levier (22) de la position de fermeture (I) dans une position d'ouverture (II).

7. Système enfichable selon au moins l'une des revendications précédentes, **caractérisé en ce que** le connecteur enfichable (10) présente un élément d'arrêt (32) qui limite radialement vers l'extérieur un pivotement de l'étrier d'arrêt (24) et avec lequel une zone d'appui (27) de l'étrier d'arrêt (24) entre de préférence en contact lors d'un pivotement de la partie levier (22).

8. Système enfichable selon au moins l'une des revendications précédentes, **caractérisé en ce que** l'élément de précontrainte flexible est une partie d'étanchéité (60) tel qu'un joint axial élastique.

9. Système enfichable selon l'une des revendications précédentes, **caractérisé en ce que** la partie d'étanchéité (60) est une bague d'étanchéité de préférence de section transversale sensiblement en forme de L, qui est reçue dans un évidement périphérique (62) du côté d'enfichage du connecteur enfichable (10), la bague d'étanchéité coopérant de manière étanche avec une surface annulaire (64) faisant saillie du connecteur enfichable complémentaire (50) dans la position de fermeture (I).

10. Système enfichable selon l'une des revendications précédentes, **caractérisé en ce que**, dans la position de fermeture (I), le verrou de blocage (72) est poussé dans la position d'arrêt (IV) par une surface de guidage (54) du connecteur enfichable complémentaire (50), en particulier par la surface inclinée de la saillie (52).

11. Système enfichable selon l'une des revendications 1 à 10, **caractérisé en ce que** le connecteur enfichable est une fiche à courant fort et le connecteur enfichable complémentaire est une douille à courant fort.
